# EUROPÄISCHE PATENTSCHRIFT

(11) **EP 0 729 124 B1**
(45) Veröffentlichungstag und Bekanntmachung des Hinweises auf die Patenterteilung: **08.07.1998**
(21) Anmeldenummer: 96100688.9
(22) Anmeldetag: 18.01.1996
(51) Int. Cl.: G08B 25/10, G08B 29/16

(54) **Drahtlose Gefahren-Meldeanlage und Meldeverfahren**
Wireless hazard signalling system and method
Système de signalisation de risques sans fils et procédé

(30) Priorität: 23.02.1995 DE 19506385
(43) Veröffentlichungstag der Anmeldung: 28.08.1996
(62) Teilanmeldung aus: 97122284.9
(73) Patentinhaber: Goddard, Peter John, Edinburgh, EH10 5UN (GB)
(72) Erfinder: Goddard, Peter John, Edinburgh, EH10 5UN (GB)
(74) Vertreter: Pellmann, Hans-Bernd, Dipl.-Ing.

(56) Entgegenhaltungen:
- EP-A- 0 484 880
- W & S , Nr. 10, 1994, HÜTIG, Seiten 1058-1061, XP002005110 "HOME SECURITY"

## Beschreibung

Die Erfindung bezieht sich auf, eine Meldezentrale für eine drahtlose Meldeanlage, gemäß dem Oberbegriff des Patentanspruchs 1, und auf eine drahtlose Gefahren - Merldeanlage mit einer solchen Meldezentrale, sowie auf ein Verfahren zur drahtlosen Gefahrenmeldung gemäß dem Oberbegriff des Patentanspruchs 20.

Derartige, aus der EP-A-0 484 880 bekannte, Meldeanlagen und -verfahren werden beispielsweise zur Abgabe von Einbruch-, Brand-, hausleittechnischen oder sonstigen Störmeldungen bzw. zur Notrufsignalisierung eingesetzt.

Bisher übliche drahtlose Gefahren-Meldeanlagen weisen technisch sehr einfache Funkbausteine auf, die leicht durch Störfelder, wie sie beispielsweise von Empfangsoszillatoren, Fernsehtonträgern oder Computertaktsignalen und deren Harmonischen hervorgerufen werden, beeinflußbar sind.

Daher sind entweder die Fehlalarmraten derartiger Gefahren-Meldeanlagen hoch oder deren Empfang ist so gestört, daß die Alarmmeldung einer Meldeeinrichtung von der Meldezentrale überhaupt nicht empfangen werden kann.

Aus Zuverlässigkeitsgründen wurde deshalb bisher den drahtgebundenen Gefahren-Meldeanlagen der Verzug gegenüber den drahtlosen gegeben, obwohl die drahtgebundenen Anlagen den Nachteil eines hohen Installationsaufwandes und damit einer geringen Flexibilität aufweisen.

In der deutschen Fachzeitschrift "W&S", Ausgabe 10/94, Seite 1058 bis 1061 ist eine drahtlose Gefahren-Meldeanlage der eingangs genannten Art mit verbesserter Störsicherheit beschrieben.

Fig. 5 zeigt ein Blockschaltbild einer derartigen Alarmanlage mit einer Meldezentrale 1 und verschiedenen Meldeeinrichtungen wie beispielsweise Sensoren 2 (Bewegungsmelder, Glasbruchsensoren oder Türkontakt-Sensoren), einem Notrufsender 5 und einem Funkschloßsender 6, der beim Abschließen einer Tür des zu sichernden Gebäudes automatisch ein Funksignal zum Aktivieren der Alarmanlage aussendet.

Jede Meldeeinrichtung, die am Funkverkehr teilnimmt, identifiziert sich mit einer individuellen Kennziffer, einem sogenanntem Unikat-Code. In einem Installationsmodus lernt dabei die Meldezentrale 1 alle vorhandenen Meldeeinrichtungen ein.

Der Übertragungskanal wird von der Meldezentrale 1 permanent auf Störung oder Sabotage durch unbefugten Zugriff überwacht und der Anwender wird ständig per Anzeige über die Wirksamkeit der Sicherung informiert.

Beim Auftreten eines melderelevanten Ereignisses, d.h. bei Auslösen eines Sensors, sendet der betreffende Sensor ein kurzes codiertes Funksignal aus, das von der Meldezentrale empfangen wird und hinsichtlich der Abgabe eines Alarms über eine Signalisiereinrichtung 7 (Lichtblitz und/oder Sirene) und/oder der Weiterleitung der Alarmmeldung über ein öffentliches Telefonnetz 4 ausgewertet wird.

Die Weiterleitung der Alarmmeldung über das Telefonnetz 4 erfolgt über eine Telefon-Wähleinrichtung 3.

Durch derart aufwendige Signalcodierungsverfahren wird jedoch lediglich die Sicherheit vor Fehlalarmen oder dem bewußten Aussenden eines gefälschten Codesignals durch einen Fremdsender erhöht.

Das Problem des Blockierens der Anlage durch einen externen Störsender kann dagegen durch die Signalcodierung nicht gelöst werden. Eine Blockierung wird zwar nach einer gewissen Zeitdauer an der Meldezentrale 1 angezeigt, führt aber nicht zu einer Alarmauslösung.

Gemäß FTZ-Richtlinie 17 TR 2100 für "Fernwirk-Funkanlagen kleiner Leistung des nichtöffentlichen mobilen Landfunks (nömL)" ist es für Alarmierungszwecke lediglich gestattet, für die Zeitdauer von maximal 30 Sekunden Funksignale in einer Richtung zu übertragen.

Aus diesem Grund senden die Meldeeinrichtungen der drahtlosen Gefahren-Meldeanlage nur bei einem melderelevanten Ereignis, d.h. nur wenn sie ausgelöst werden, ein kurzes Funksignal aus, dessen Zeitdauer maximal 30 Sekunden betragen darf, wobei üblicherweise eine Dauer von ca. 1 Sekunde gewählt wird.

Um den Batterieverbrauch zu minimieren werden die Meldeeinrichtungen nach Abgabe eines Alarmierungssignals für eine vorbestimmte Zeitdauer deaktiviert und in einen sogenannten "Schlafzustand" versetzt.

Diese Tatsache kann von einem potentiellen Einbrecher in nachstehender Weise vorteilhaft ausgenutzt werden.

Durch einen Störsender stört der Einbrecher die Gefahren-Meldeanlage derart, daß die Signale der Meldeeinrichtungen von der Meldezentrale 1 nicht mehr identifizierbar sind. Somit ist eine Alarmauslösung unmöglich und das System blokkiert. Nach Ablauf der ca. 1 Sekunde dauernden Sendezeit werden die aktivierten Meldesensoren in den Schlafzustand versetzt, so daß der Einbrecher den Störsender abschalten und die deaktivierten Meldeeinrichtungen ohne Alarmauslösung passieren kann.

Da üblicherweise die Fremdsignalmeldung erst nach einer Fremdsignaleinwirkungsdauer von 30 Sekunden erfolgt, ist somit ein Passieren der Gefahren-Meldeanlage ohne jegliche Alarmauslösung oder Störungsangezeige möglich.

Gemäß dem Artikel "EMC" in der britischen Fachzeitschrift "RADIO COMMUNICATION", Ausgabe Februar 1995, Seite 76 bis 78, ist zudem im praktischen Einsatz bisheriger drahtloser Gefahren-Meldeanlagen häufig festgestellt worden, daß in dem den drahtlosen Gefahren-Meldeanlagen gemäß CEPT (European Conference of Postal and Telecommunications Administrations) zugewiesenen UHF-Frequenzband zwischen 433.05 und 434.79 MHz häufig Störungen durch harmonische Frequenzanteile von Empfangsoszillatoren und Computertaktsignalen sowie durch Fernsehton- bzw. Fernsehbildträgerfrequenzen auftreten, die zu einer Blockierung der Gefahren-Meldeanlage führen.

Die Druckschrift EP-A-0 484 880 zeigt eine Meldezentrale für eine drahtlose Meldeanlage und ein Meldeverfahren der eingangs genannten Art.

Zur Vermeidung einer gewollten oder ungewollten Blockung einer Funkstrecke durch starke externe Fremdsender oder anlagengleiche Funksender gleicher Frequenz, werden gleichzeitig mehrere Funkmeldungen mit unterschiedlicher Trägerfrequenz ausgesendet.

Die gleichzeitig abgegebenen Funkmeldungen werden von einer n-stufigen Empfängerstufe empfangen. Somit müssen sich die unterschiedlichen Trägerfrequenzen innerhalb des durch die Empfangsantenne bzw. das Empfangsfilter der Empfängerstufe vorgegebenen Empfangsfrequenzbandes befinden, wobei eine möglichst große Anzahl von Funkmeldungen unterschiedlicher Frequenz gleichzeitig überragen werden muß, um die Störwahrscheinlichkeit ausreichend gering zu halten. Zudem sind aufwendige Kodier- und Auswertemaßnahmen erforderlich.

Die vorgenannten Absicherungsmaßnahmen bedingen einen außerordentlich hohen Schaltungsaufwand, um den Sicherheitsanforderungen der Sachversicherer gerecht zu werden. Ferner sind sie relativ wirkungslos bei breitbandigen Störungen wie sie beispielsweise durch die vorgenannten Computertaktsignale od-gl. hervorgerufen werden, da diese den gesamten Übertragungsfrequenzbereich stören.

Darüber hinaus zeigt die DE 689 20 711 T2 ein Verfahren und System zur drahtlosen Signalübertragung mehrerer Funkmeldungen unter Verwendung von jeweils zwei Funksignalen mit unterschiedlichen Frequenzen f0 und f1 bzw. f1 und f2. Die beiden Funksignale einer Funkmeldung werden von einer Empfangsantenne empfangen. Somit befinden sich auch hier beide Frequenzwerte der Funkmeldung innerhalb des Empfangsfrequenzbereichs der zugehörigen Empfangsantenne, was auch hier zu einer Störanfälligkeit hinsichtlich breitbandigen Störsignalen führt.

Es ist daher Aufgabe der vorliegenden Erfindung, eine drahtlose Meldeanlage bzw. ein Meldeverfahren mit erhöhter Störsicherheit hinsichtlich einer Blockierung durch Fremdsignalstörungen bereitzustellen.

Diese Aufgabe wird gelöst durch eine Meldezentrale gemäß Patentanspruch 1 und eine drahtlose Gefahren-Meldeanlage mit einer solchen Meldezentrale, sowie durch ein Verfahren zur drahtlosen Gefahrenmeldung gemäß Patentanspruch 20.

Aufgrund der getrennen Antennenvorrichtungen mit durch eine Frequenzlücke getrennten Empfangsfrequenzbereichen genügen lediglich zwei parallele Funkmeldungen, um eine zufriedenstellende Störabsicherung der Übertragung zu gewährleisten.

Die verringerten Störwahrscheinlichkeit führt zu verringerten Kodierungsanforderungen und damit zu einer weiteren Reduktion des Schaltungsaufwands, da aufwendige Codierverfahren und eine damit verbundene Mikroprozessorsteuerung der Meldezentrale vermeidbar sind.

Dies ist insbesondere vorteilhaft, da dadurch das Problem verringerter Empfangsempfindlichkeit aufgrund der durch hochfrequente interne Mikroprozessor-Taktsignale bedingten Störungen nicht auftritt.

Zudem führt der Verzicht auf die Mikroprozessorsteuerung zu einer Kostenminimierung, da die Entwicklungskosten verringert sind und zusätzliche Kosten aufgrund erhöhter Zulassungsanforderungen des Verbandes deutscher Sachversicherer (VdS) entfallen.

Ein bewußtes Blockieren beider Frequenzen mittels Störsender durch einen potentiellen Einbrecher mit dem Ziel des Außerbetriebsetzens der Anlage kann unmittelbar zur Alarmierung führen, da die Wahrscheinlichkeit einer gleichzeitigen, zufälligen Blockierung beider Frequenzen nahezu ausgeschlossen werden kann. Somit ist eine sichere Unterscheidung einer beabsichtigten Störung von einer unbeabsichtigten möglich.

Weitere vorteilhafte Ausgestaltungen der Erfindung sind in den Unteransprüchen definiert.

Die Erfindung wird nachstehend anhand eines Ausführungsbeispiels unter Bezugnahme auf die beigefügten Zeichnungen näher erläutert. Es zeigen:
Fig. 1 ein Blockschaltbild einer drahtlosen Gefahren-Meldeanlage gemäß dem Ausführungsbeispiel;
Fig. 2 eine perspektivische Ansicht und eine teilweise geöffnete Seitenansicht eines Empfangsteils der Meldezentrale gemäß dem Ausführungsbeispiel;
Fig. 3 eine Vorderansicht eines Anzeigefelds der Meldezentrale;
Fig. 4A eine Vorderansicht eines Bewegungsmelders gemäß dem Ausführungsbeispiel;
Fig. 4B eine Vorderansicht des Bewegungsmelders nach Entfernung der Frontplatte und der Sensoreinheit sowie eine Seitenansicht der im Inneren des Bewegungsmelders befindlichen Platinenanordnung;
Fig. 4C eine Vorderansicht des Bewegungsmelders nach Entfernung der Frontplatte, der Sensoreinheit und der inneren Platinenanordnung; und
Fig. 5 ein Blockschaltbild einer drahtlose Gefahren-Meldeanlage gemäß dem Stand der Technik.

Ein Blockschaltbild der erfindungsgemäßen drahtlosen Gefahren-Meldeanlage gemäß einem Ausführungsbeispiel ist in Fig. 1 dargestellt.

Die Gefahren-Meldeanlage besteht aus einer Meldezentrale 1 mit einem Empfangsteil 10 und einem Sendeteil 11, einem oder mehreren Bewegungsmeldern 21, Kontaktmeldern 20, Rauchmeldern 22 und Temperatur- oder Wassermeldern 23 als Meldeeinrichtungen, einem Handsender 5, einer Fernsteuerung 8 und einem Schloßsender 6 als Steuereinrichtungen der Gefahren-Meldeanlage, sowie einem Universalemfänger 710 für eine optische und akustische Signalisiereinrichtung 71 und einer optischen und akustischen Signalisiereinrichtung 70 mit integriertem Universalempfänger. Zur Überprüfung der Verfügbarkeit des Übertragungskanals bei Fremdsignaleinwirkung ist die Meldezentrale 1 mit einem Prüfsender ausgestattet, der in Verbindung mit einem abgesetzt angeordneten Prüfempfänger oder Transponder 24 zur Überprüfung eingesetzt wird.

Das Empfangsteil 10 der Meldezentrale 1 weist zwei Antennen 90 und 91 für einen zweifrequenten Betrieb auf. Ferner sind auf der Vorderseite des Gehäuses ein Anzeigefeld 100 und ein Schlüsselschalter 110 zur Aktivierung (Scharfschaltung) bzw. Deaktivierung (Entschärfung) der Gefahren-Meldeanlage angeordnet.

Des weiteren ist das Empfangsteil 10 der Meldezentrale 1 mit einen internen Tongenerator mit Lautstärkeregelung und einem auf einer Hauptplatine angeordneten akustischen Signalgeber wie beispielsweise einen Piezosummer ausgestattet.

Die Meldeeinrichtungen senden bei Auftreten eines entsprechenden melderelevanten Ereignissen je ein Alarmierungssignal, ein Fremdeingriffs-Warnsignal (Sabotagesignal) bzw. ein Batterieentladungs-Warnsignal auf zwei verschiedenen Frequenzen aus.

Der Empfang eines dieser Signale durch die Meldezentrale 1 auf beiden Frequenzkanälen führt zu einer entsprechenden Signalisierung.

Je nach geographischem Einsatz der Gefahren-Meldeanlage und den damit verbundenen nationalen Frequenznutzungsvorschriften können beim zweifrequenten Betrieb beispielsweise Frequenzen aus den nachstehenden Frequenzenbereichspaarungen verwendet werden, wobei jeweils einer der Frequenzwerte bei einem ebenfalls möglichen einfrequenten Betrieb Anwendung findet:

| | |
|---|---|
| Deutschland, Österreich, Schweiz | 40 / 433 MHz |
| Großbritannien | 173 / 418 MHz |
| Frankreich | 152 / 433 MHz |

Ist im deaktivierten Betriebszustand der Anlage eines dieser Signale durch Fremdsignaleinwirkung gestört, so wird dies durch eine optische Fremdsignalstöranzeige an dem Anzeigenfeld 100 angezeigt. Dauert die Störung länger als 30 Sekunden, so erfolgt eine akustische Meldung mittels des internen Tongenerators der Meldezentrale 1. Sind die Signale beider Frequenzen gestört, so erfolgt die akustische Meldung unverzüglich.

Es ist selbstverständlich auch eine Gefahren-Meldeanlage denkbar, bei der die Funkmeldung aus mehr als zwei Funksignalen unterschiedlicher Frequenz besteht.

Vorschriftsgemäß dürfen die Sender der Meldeeinrichtungen nur für eine Dauer von maximal 30 Sekunden ein Funksignal abstrahlen. Daher und aus Energieeinsparungsgründen werden die Bewegungsmelder 21 nach Abgabe eines Alarmsignals in einen vorübergehenden Deaktivierungszustand (Schlafzeit) versetzt.

Um jedoch die vorstehend erwähnte Möglichkeit des Blockierens der Gefahren-Meldeanlage durch ein Fremdsignal mit dem Ziel des anschließenden Passierens des mittlerweile deaktivierten Bewegungsmelders 21 zu vermeiden, ist sowohl die Schlafzeitdauer als auch die Anzahl der möglichen Alarmsignalabgaben vor Einleiten der Schlafzeit vorbestimmbar, wobei allerdings lediglich eine erneute Alarmauslösung, nicht aber eine Signalverlängerung möglich ist.

Dies ermöglicht ein zwei- oder mehrfaches Erfassen eines Eindringlings bevor der Bewegungsmelder in den Ruhezustand versetzt wird.

Die Schlafzeit der Bewegungsmelder kann beispielsweise in 3 Stufen zwischen 1 und 6 Minuten einstellbar sein.

Befindet sich die Gefahren-Meldeanlage im aktivierten, d.h. scharfgeschalteten, Betriebszustand, so kann beispielsweise eine Auswertung derart erfolgen, daß ein Alarmierungssignal auf beiden Frequenzkanälen empfangen werden muß, um zu einer Alarmierung zu führen, sofern nicht einer der Frequenzkanäle durch eine Fremdsignaleinwirkung gestört ist. Eine Fremdsignalstörung auf einem Frequenzkanal verbunden mit dem Empfang eines Alarmierungssignals auf dem anderen Frequenzkanal kann als Alarmierungsbedingung ausgewertet werden und somit zu einer Alarmierung führen.

Da die Meldezentrale 1 sowohl den alarmierenden als auch den gestörten Frequenzkanal auswertet, ist es auch möglich, die Gefahren-Meldeanlage zunächst für eine Dauer von 30 Sekunden in einen Voralarmierungszustand zu versetzen, während dem das Empfangen eines zweiten Alarmierungssignals von dem entsprechenden oder einem anderen Bewegungsmelder zu einer Alarmierung führt.

Das bedeuted, das im Falle des Verweilens eines Eindringlings im Erfassungsbereich der Gefahren-Meldeanlage, mit oder ohne Beibehaltung des Blockierversuchs, eine weitere Alarmierungssignalabgabe durch denselben oder, bei schnellem Standortwechsel des Eindringlings, durch einen anderen Bewegungsmelder erfolgt, was dann eine Alarmierung zur Folge hat.

Wird eine Fremdsignalstörung auf beiden Frequenzkanälen erfaßt, so kann dies ebenfalls als Alarmierungsbedingung ausgewertet werden und somit zu einer Alarmierung führen, da es sich mit hoher Wahrscheinlichkeit um eine beabsichtigte Störung handelt.

Eine beabsichtigte Fremdsignalstörung mit dem Ziel des Blockierens der Gefahren-Meldeanlage kann also zuverlässig von einer unbeabsichtigten Fremdsignalstörung unterschieden werden.

Durch vorstehend genannte Maßnahmen kann die Störanfälligkeit hinsichtlich Fremdsignalstörungen durch externe elektromagnetische Störquellen beträchtlich reduziert werden.

Bei geringeren Sicherheitsanforderungen kann die Gefahren-Meldeanlage auch in der einfrequenten Betriebsart betrieben werden, wobei jede der Meldeinrichtungen ein Alarmierungssignal, ein Sabotagesignal bzw. ein Batterieentladungs-Warnsignal auf einer Frequenz abgibt.

Der Empfang eines dieser Signale durch die Meldezentrale 1 führt zu einer entsprechenden Signalisierung.

Ist eines der Signale im deaktivierten Zustand der Gefahren-Meldeanlage länger als 30 Sekunden durch Fremdsignaleinwirkung gestört, so erfolgt eine optische und eine mittels dem internen Tongenerator erzeugte akustische Anzeige.

Im aktivierten Betriebszustand der Gefahren-Meldeanlage führt eine Fremdsignalstörung zu einer Anzeige und/oder zu einer verzögerten Alarmierung, wenn die Störung länger als 30 Sekunden andauert.

Zur Erhöhung der Sicherheit kann außerdem eine sogenannte Melderüberwachung durchgeführt werden, bei der die Meldeeinrichtungen zu einem zufälligen Zeitpunkt innerhalb einer vorbestimmbaren Zeitdauer von beispielsweise 6 Stunden je ein Meldesignal abgeben und damit ihre Betriebsbereitschaft signalisieren.

Dies ist sowohl im einfrequenten als auch im zweifrequenten Betrieb möglich.

Wird im deaktivierten Zustand der Gefahren-Meldeanlage mehr als ein Meldesignal einer Meldeeinrichtung von der Meldezentrale 1 nicht empfangen, so wird ein Melderüberwachungs-Störsignal erzeugt, das eine zu der betreffenden Meldeeinrichtung gehörende Meldegruppe anzeigt.

Im aktivierten Betriebszustand der Gefahren-Meldeanlage kann die Erzeugung des Melderüberwachungs-Störsignals eine vollwertige Alarmierung oder eine Störanzeige mittels einer optischen Anzeige beim anschließenden Deaktivieren der Gefahren-Meldeanlage zur Folge haben.

Die Gefahren-Meldeanlage kann funkgesteuert oder drahtgebunden gesteuert werden.

Der Schlüsselschalter 110 weist drei Schalterstellungen zum Deaktivieren, Teilaktivieren (interner Alarm) oder Rücksetzen der Gefahren-Meldeanlage auf.

Ferner umfaßt die Empfangseinheit 10 der Meldezentrale 1 drei drahtgebundene Eingänge zum Vollaktivieren (externer Alarm), Teilaktivieren (interner Alarm) oder zum Aktivieren der Meldegruppen, die nicht zu den Teilaktivierten gehören (Zweibereichsschaltung). Diese Eingänge werden beispielsweise über einen geschalteten Abschlußwiderstand gesteuert und überwacht.

Zudem ist sowohl die Vollaktivierung als auch die Teilaktivierung funkgesteuert möglich.

Zur Aktivierung der Gefahren-Meldeanlage können beispielsweise die folgenden Funksender verwendet werden:
- ein Handsender 5 mit vier Tasten zum Deaktivieren, Vollaktivieren, Teilaktivieren und zur Überfallmeldung;
- ein Schloßsender 6, der mit einem mechanischen Schließkontakt gekoppelt ist; und
- eine ferngesteuertes Codierschloß 8.

Der Schloßsender 6 kann entsprechend dem Kontakmelder aufgebaut sein mit Ausnahme des Verschließüberwachungseingangs, der durch einen Eingang für einen abgesetzten Schlüsselschalterkontakt ersetzt wird. Der Schloßsender 6 kann sowohl ein Aktivierungs- als auch ein Deaktivierungssignal an die Meldezentrale 1 übertragen und kann derart programmierbat sein, daß er ein Signal für Teil- oder Vollaktivierung der Gefahren-Meldeanlage abgibt.

Mittels dem ferngesteuerten Codierschloß 8 ist eine drahtlose Aktivierung der Anlage mittels drei unterschiedlicher Codes möglich, wobei eine Teilaktivierung, eine Vollaktivierung oder lediglich eine Aktivierung der für vollständige Alarmierung programmierten Meldegruppen auswählbar ist. Des weiteren ist eine Überfallmeldung an die Meldezentrale 1 möglich.

Zur weiteren Erhöhung der Zuverlässigkeit der Gefahren-Meldeanlage hinsichtlich Fremdsignalstörungen kann auch ein aus einem Prüfsender und einem Prüfempfänger 24 bestehendes Fremdsignal-Überprüfungssystem vorgesehen sein, wobei der Prüfsender in der Meldezentrale 1 angeordnet sein kann.

Der Prüfempfänger 24, der seinerseits eine Sendeeinrichtung enthalten kann und damit eine Transponderfunktion wahrnimmt, ist innerhalb des Überwachungsbereichs der Gefahren-Meldeanlage vorzugsweise in einem der größten Funkreichweite der Anlage entsprechenden Abstand von der Meldezentrale 1 angeordnet.

Empfängt die Meldezentrale 1 ein Fremdsignal, so wird der Prüfsender aktiviert, der daraufhin je nach Betriebsart ein Prüfsignal auf einer oder zwei Frequenzen aussendet. Der Prüfempfänger 24 empfängt das Prüfsignal und sendet bei ausreichendem Empfang seinerseits ein oder mehrere Prüfsignale als Quittierung zurück.

Die Quittierung kann auch über ein drahtgebundenes Signal erfolgen, wodurch allerdings der Installationsaufwand der Gefahren-Meldeanlage steigt.

Empfängt die Meldezentrale 1 keine Quittierung, so ist die Übertragungsstrecke für Meldesignale blockiert und eine Fremdsignalanzeige kann unabhängig vom Auftreten eines melderelevanten Ereignisses erfolgen, so daß eine vorzeitige Signalisierung der Blockierung der Gefahren-Meldeanlage ermöglicht wird.

Beim zweifrequenten Melderüberwachungsbetrieb werden zwei Funkprüfsignale unterschiedlicher, den Meldesignalen entsprechender Frequenz von dem Prüfsender der Meldezentrale 1 abgegeben und beide Frequenzkanäle hinsichtlich einer Blockierung überprüft.

Ist einer der Frequenzkanäle blockiert, d.h. wird kein Quittierung auf einem Frequenzkanal empfangen, so erfolgt eine Fremdsignal-Störungsanzeige mit Hinweis auf den gestörten Frequenzkanal an der Meldezentrale 1.

Wird auf beiden Frequenzkanälen keine Quittierung empfangen, so erfolgt eine Alarmierung und entsprechende Anzeige an der Meldezentrale 1.

Somit wird eine Fremdsignalstörung nicht nur erfaßt, sondern auch hinsichtlich deren Auswirkung auf den Übertragungskanal ausgewertet.

Da eine mehrmalige Aktivierung der Kontaktmelder 20 beispielsweise durch Öffnen einer Tür oder eines Fensters äußerst unwahrscheinlich ist, kann bei diesen auf die Bereitstellung einer Schlafzeit verzichtet werden. Je nach Einsatz kann aber auch eine Schlafzeit von beispielsweise 3 min programmierbar sein.

Ferner kann eine Programmierung der Kontaktmelder 20 derart vorgesehen sein, daß Öffnungs- und Schließsignale oder nur Öffnungssignale abgegeben werden. Die Kontaktmelder 20 können auch einen drahtgebundenen Eingang für einen Glasbruchsensor und eine integrierte Auswerteschaltung zur Auswertung der vom Glasbruchsensor abgegebenen Signale aufweisen, so daß ein zusätzliches Meldesignal bei Glasbruch abgegeben werden kann.

Der Rauchmelder 22 wird nach Abgabe eines Alarmierungssignals ebenfalls für beispielsweise 3 min deaktiviert (Schlafzeit). Dies verhindert, daß der Rauchmelder 22 eine sofortige Wiederalarmierung in einem Alarmzustand durchführt, da sich in seiner Meßkammer noch Rauch befindet. Ein derart andauerndes Alarmierungssignal könnte zur Störung anderer Meldesignale führen.

Zur Ansteuerung der Signalisiereinrichtungen 70 und 71 kann ein Universalempfänger 710 vorgesehen sein, der entweder als Alarmierungsschnittstelle oder als Kommunikationsschnittstelle programmierbar ist. Der Universalempfänger kann ein Metallgehäuse mit extern angeordneten Antennen und 10 Ausgängen wie beispielsweise Relaisausgängen aufweisen, wobei die Zustände der Relaisausgänge mittels auf dem Gehäuse angeordneten Leuchtanzeigen wie beispielsweise LEDs anzeigbar sind.

Das Metallgehäuse bewirkt eine Verringerung der eingekoppelten elektromagnetischen Störungen und somit ein verbessertes Empfangsverhalten.

Für den zweifrequenten Betrieb kann ein zusätzlicher Zweitempfänger steckbar mit dem Hauptempfänger verbunden sein. Ferner kann ein Sender vorhanden sein zur Abgabe eines Sabotagesignals an die Meldezentrale 1 bei Eingang einer Fremdeingriffsmeldung über einen beispielsweise drahtgebundenen Sabotageeingang.

Wird der Universalempfänger 710 als Alarmierungsschnittstelle betrieben, so erzeugt er über seine Relaisausgänge direkt Steuersignale für die Signalisiereinrichtungen 70, 71.

Folgende Steuersignale können dabei eingesetzt werden:
- optische Alarmierung
- akustische Alarmierung
- Brandalarmierung
- Aktivierung der Gefahren-Meldeanlage (Scharfanzeige)
- Fremdsignal erfaßt.

Ist der Universalempfänger als Kommunikationsschnittstelle programmiert, so werden die Relaisausgänge zur Anzeige des empfangenen Meldesignaltyps verwendet und mit der Signalisiereinrichtung 70, 71 verbunden, wobei diese die Alarmierungssteuersignale selbst erzeugt. Dabei können den Relaisausgängen beispielsweise folgende Bedeutungen zugeornet sein:

| | |
|---|---|
| - Alarm | - Technischer Alarm |
| - Aktivierung | - Batteriestörung |
| - Brand | - Netzstörung |
| - Sabotage | - Melderüberwachungsstörung |
| - Überfall | - Fremdsignalstörung |

Im folgenden wird das Empfangsteil 10 der Meldezentrale 1 unter Bezugnahme auf Fig. 2 näher beschrieben. Fig. 2 zeigt eine perspektivische und eine teilweise geöffnete Seitenansicht des Empfangsteils 10.

Das Empfangsteil 10 kann von einem zu öffnenden Metallgehäuse mit getrenntem Vorderteil 12 und Rückteil 13 umgeben sein. Das Metallgehäuse schützt die Empfängerschaltung vor elektromagnetischer Störeinstrahlung. Eine Hauptplatine 14 ist an der Innenseite des Rückteils 13 und eine Anzeigeplatine 15 an der Innenseite des Vorderteils 15 des Gehäuses befestigt. Auf der Anzeigeplatine 15 sind Anzeigeelemente wie beispielsweise Leuchtdioden (LEDs, 19) des Anzeigefelds 100 angeordnet. Die Anzeigeplatine 15 ist über ein steckbare Leitungsverbindung wie z.B. ein Flachkabel 16 mit Steckvorrichtung mit der Hauptplatine 14 verbunden.

Die Spannungsversorgung ist getrennt angeordnet und weist einen Transformator 17 und einen Akkumulator 18 auf, wobei die Spannungsversorgung ebenfalls über ein steckbares Leitungssystem mit der Hauptplatine 14 verbunden ist.

Der Hauptempfänger mit integrierter Signalcodierschaltung kann beispielsweise steckbar auf der Hauptplatine 14 angeordnet sein, wobei für den zweifrequenten Betrieb ein zusätzlicher Zweitempfänger ebenfalls steckbar auf dem Hauptplatine 14 angeordnet sein kann.

Bei dem Zweitempfänger kann auf eine weitere Signalcodierschaltung verzichtet werden, da die Signalcodierung bereits in der Signalcodierungsschaltung des Hauptempfängers oder der Hauptplatine 14 durchgeführt werden kann.

Entsprechend den vorstehend genannten Frequenzwerten kann der 40-MHz- und der 152/173-MHz-Empfänger quarzgesteuert und der 418/433-MHz-Empfänger mittels eines Sägezahngenerators oder ebenfalls mittels eines Quarzes gesteuert sein.

Die Empfänger arbeiten nach dem Überlagerungsprinzip (Superheterodyn-Empfänger) mit einer schmalen Zwischenfrequenzbandbreite und damit hoher Selektivität.

Die Anzahl der möglichen Systemcodes ist vorzugsweise größer als 5000 und die Anzahl der verfügbaren Kanäle vorzugsweise größer als 200. Die Systemcodierung ermöglicht eine Unterscheidung der Funksignale hinsichtlich der Anlage (Anlagecode), der Meldegruppen und der Meldesignalarten

Der 40-MHZ-Empfänger kann entweder von einer Ferritstabantenne oder von einer flexiblen Drahtantenne 90 gespeist sein. Der 152/179-MHz-Empfänger kann von einer Stichleitungsantenne mit Koaxialanschluß und der 418/433-MHz-Empfänger von einer Volldrahtantenne 91 gespeist sein.

Das Empfangsteil 10 der Meldezentrale 1 kann zudem zwei Feldstärkemeßeinrichtungen 25 aufweisen, mittels denen der Empfangspegel beim Testen der Gefahren-Meldeanlage feststellbar ist.

Das Sendeteil 11 der Meldezentrale 1 kann in einem eigenen, vor Fremdeingriffen geschützten Gehäuse untergebracht sein und weist einen Universalsender auf, der über eine steckbare Leitungsverbindung wie beispielsweise ein Flachkabel mit der Hauptplatine des Empfangsteils 10 verbunden ist. Der Universalsender steuert die abgesetzten optischen und akustischen Signalisiereinrichtungen 70, 71 oder sonstige abgesetzte Gebereinrichtungen.

Hierzu sendet der Universalsender Ausgangssignale entsprechend der Programmierung der Hauptplatine 14 des Empfangsteils 10 aus, die ebenfalls aus zwei Funksignalen entsprechender Frequenz gebildet sein können. Somit können auch in dem Sendeteil 11 zwei steckbare Empfänger für die beiden Frequenzkanäle vorhanden sein. Die Ausgangssignale werden um beispielsweise 10 Sekunden verzögert, um die Gefahr der Signalkollision mit eingehenden Meldesignalen der Meldeeinrichtungen zu verhindern.

Der Fremdeingriffs-(Sabotage-)Signalisierung kann beispielsweise über eine Drahtverbindung zu einem der drahtgebundenen Eingänge des Empfangsteils 10 erfolgen. Ebenso erfolgt die Spannungsversorgung des Sendeteils 11 drahtgebunden über das Empfangsteil 10 der Meldezentrale 1.

Die Meldezentrale 1 weist über einen Abschlußwiderstand abgeschlossene drahtgebundene Eingänge auf, z.B. einen Meldegruppeneingang, einen Sabotageeingang und einen Überfalleingang.

Zudem ist ein drahtgebundener Verschlußeingang zur Eingabe des Schließzustands der Außentüren und ein drahtgebundener Kommunikationsfehlereingang (AWUG) zur Meldung einer Kommunikationsstörung mit einer Zentralstelle wie beispielsweise einer Notrufzentrale vorhanden.

Ferner kann ein Rücksetzeingang zum externen Rücksetzen von beispielsweise technischen Alarmen, gespeicherten Melderüberwachungs-, Fremdsignal- und Glasbruchanzeigen vorgesehen sein.

Durch die Meldezentrale 1 können Funksignale von beispielsweise 8 oder 16 drahtlosen Meldegruppen mit entsprechend zugeordneten Meldeeinrichtungen ausgewertet werden.

Das Empfangsteil 10 der Meldezentrale 1 weist beispielsweise 4 Relaisausgänge, 10 Kommunikationsausgänge und 3 Ausgänge für Leuchtanzeigeelemente (LEDs) 19 auf.

Ferner können zwei individuell abgesicherte Spannungsversorgungsausgänge zur Versorgung externer Vorrichtungen vorhanden sein. Die individuelle Absicherung ist von besonderer Bedeutung, da dadurch das Auslösen eines Kurzschlusses beim Durchtrennen eines Kabels nicht die gesamte Gefahren-Meldeanlage außer Betrieb setzt.

Die Relaisausgänge dienen der Ansteuerung des Sendeteils 11 über die Leitungsverbindung, wobei ihnen beispielsweise folgende Funktionen zugeordnet sein können:
- Steuerung der optischen Signalisierung
- Steuerung der akustischen Signalisierung
- Steuerung eines internen Signalisierausgangs
- Steuerung eines internen Signalgebers.

Die Ausgänge für die Leuchtanzeigen können folgende Bedeutungen besitzen:
- Alarm oder Überfall
- Störanzeige (Fremdstörung, Netzstörung, Sabotagestörung, Batteriestörung)
- Aktivierung der Anlage

Die 10 Kommunikationsausgänge können beispielsweise bei ihrer Aktivierung auf ein hohes Potential geschaltet werden und durch Ansteuerung weiterer Leuchtanzeigeelemente 19 zur Anzeige bestimmter Anlagenzustände verwendet werden.

Die Leuchtanzeigeelemente 19 befinden sich auf dem Anzeigenfeld 100 des Empfangsteils 10.

In Fig. 3 ist das Anzeigenfeld 100 des Empfangsteils 10 der Meldezentrale 1 dargestellt.

Als Leuchtanzeigeelemente können zwei- oder dreifarbige Leuchtdioden (LEDs) verwendet werden.

Jeder der bei diesem Ausführungsbeispiel vorhandenen 16 Meldegruppen ist eine Leuchtdiode 19 zur Anzeige einer Meldung zugeordnet. Mittels Tastern 26 können die Meldegruppen 1 bis 6 einzeln deaktiviert werden.

Die Anzeige der Feldstärkemeßeinrichtungen 25 erfolgt ebenfalls über Leuchtdioden 251, wobei für jeden der beiden Frequenzkanäle eine eigene Anzeige vorgesehen sein kann. Zudem kann mittels einer den Feldstärkemeßeinrichtungen 25 zugeordneten Leuchtanzeige eine Fremdsignalstörung als Ursache des Empfangs angezeigt werden.

Bei externer Aktivierung der Gefahren-Meldeanlage sind alle Leuchtanzeigeelemente abgeschaltet.

Aufgrund des komplexen Aufbaus der Meldezentrale 1 ist ein äußerst logischer und einfach verständlicher Programmiervorgang der Gefahren-Meldeanlage erforderlich.

Dies wird durch den Einsatz von in der Meldezentrale 1 angeordneten Schalteranordnungen (Jumper) erreicht, wobei jeder der Schalter drei Schaltstellungen aufweist. Zudem kann ein DIP-Schalter (Dual In Line Package) zur Festlegung der Meldegruppen für die Melderüberwachung vorgesehen sein.

Dadurch wird ein einfacher, stufenweiser Ablauf der Programmierung anhand von Ja/Nein-Entscheidungen ermöglicht, wobei auf eine Mikroprozessorsteuerung verzichtet werden kann. Der Anlageninstallateur befolgt dabei einfache Programmieranweisungen wie beispielsweise "Wollen-Sie-diese-Funktion-oder-nicht"-Fragen und benötigt weder eine komplizierte Eingabetastatur noch schwer verständliche und fehleranfällige Programmiercodes.

Nachfolgend sind mögliche Programmierfunktionen der Gefahren-Meldeanlage angegeben:
- - Meldegruppen 1 bis 16:: Teil- oder Vollaktivierung
- - Relaisausgänge 1 bis 3:: Dauerbetrieb oder nur bei aktivierter Meldeanlage
- - Aktivierung:: drahtgebundene Aktivierung vorrangig oder nicht
- - einmaliger Alarm: Alarmierung durch die gleiche Meldegruppe bei autom. Wiederscharfschaltg. möglich oder nicht
- - Melderüberwachung:: Überwachung Ja oder Nein
ein- oder zweifrequent
Signalisierungsart bei ein- bzw. zweifrequentem Betrieb
- - Fremdsignalstörung:: Signalisierungsart bei ein- bzw. zweifrequentem Betrieb

Folgende Signalisierungsarten sind beispielsweise programmierbar:

Bei der Melderüberwachung entweder bei deaktivierter Gefahren-Meldeanlage interne Alarmierung und bei aktivierter Anlage vollständige Alarmierung, oder bei deaktivierter Anlage intere Alarmierung und bei aktivierter Anlage Aktivierung eines Relaisausgangs und des interner Gebers.

Bei Fremdsignalstörung und einfrequentem Betrieb entweder Aktivierung des entsprechenden Kommunikationsausgangs nach 30s Störungsdauer oder vollständige Alarmierung.

Bei Fremdsignalstörung und zweifrequentem Betrieb bei einer Störung auf beiden Frequenzkanälen sofortige vollständige Alarmierung bei aktivierter Anlage oder eine verzögerte vollständige Alarmierung nach 30s Störungsdauer oder eine sofortige "stille" Alarmierung.

Fig. 4A zeigt eine Vorderansicht des Bewegungsmelders 21, der drei verschiedene Erfassungszonen 30 und eine Fokussiereinrichtung wie beispielsweise eine Flachlinse 31 aufweist, die sowohl horizontale als auch vertikale Abdeckzonen oder ein Standart-12x12-Abdeckmuster enthalten kann.

Fig. 4B zeigt den Bewegungsmelder 21 mit abgenommener Frontplatte 32 und Sensoreinheit sowie eine Seitenansicht der im Innern befindlichen Platinenanordnung.

Eine Senderplatine 35 mit Senderschaltung ist steckbar auf der Hauptplatine 37 angeordnet, wobei die Hauptplatine ihrerseits auf eine am Gehäuse des Bewegungsmelders 21 fixierbaren Trägerplatte 34 steckbar angeordnet ist. Die für den zweifrequenten Betrieb erforderliche zusätzliche Senderplatine 36 mit zweiter Senderschaltung kann ebenfalls auf der Hauptplatine 37 neben der Senderplatine 35 steckbar angeordnet sein.

Alternativ kann die zusätzliche Senderplatine 36 auf der Senderplatine 35 steckbar angeordnet sein.

Selbstverständlich ist auch eine nichtlösbare Verbindung zwischen den Senderplatinen 35, 36 und der Hauptplatine 37 denkbar.

Als Sendeantenne für den 40-MHz-Frequenzbereich kann eine Ferritstabantenne 38 vorhanden sein, die auf der Vorderseite der Trägerplatte 34 angeordnet ist, wobei sich die Haupt- und Senderplatinen auf der Rückseite der Trägerplatte 34 befinden.

Zudem ist für den höheren Frequenzkanal eine weitere Sendeantenne beispielsweise auf der Hauptplatine 37 oder der entsprechenden Senderplatine 35, 36 integriert angeordnet.

Wird der 40-MHz-Frequenzbereich nicht verwendet, so können auch beide Sendeantennen auf den entsprechenden Senderplatinen 35, 36 integriert angeordnet sein, wobei die Ferritstabantenne entfällt.

Gemäß Fig. 4C befindet sich zwischen einer Gehäuserückwand 39 und der Platinenanordnung ein Batteriefach mit einer Batterie 40 oder einem Akkumulator.

Ein Batterieentladungs-Warnsignal wird entweder bei Erfassung einer Bewegung oder bei der automatischen Melderüberwachung durch den oder die Sender abgegeben.

Der vorstehend beschriebene Aufbau ermöglicht eine kompakte Ausgestaltung des Bewegungsmelders 21.

Zusammenfassend wird eine drahtlose Gefahren-Meldeanlage offenbart mit einer Meldezentrale und zumindest einer Meldeeinrichtung, wobei die Meldezentrale eine von der Meldeeinrichtung bei einem melderelevanten Ereignis abgegebene Funkmeldung empfängt und auswertet. Um die Störanfälligkeit der Gefahren-Meldeanlage hinsichtlich Fremdsignaleinwirkungen durch externe Störsender zu verringern besteht die Funkmeldung aus zwei Funksignalen unterschiedlicher Frequenz, wodurch die Störwahrscheinlichkeit drastisch reduzierbar ist. Zudem kann auch das von der Meldezentrale an eine Signalisiereinrichtung abgegebene Steuersignal zweifrequent sein, wodurch auch eine störunanfällige, funkgesteuerte Signalisierung ermöglicht wird. Eine weitere Möglichkeit zur Erhöhung der Sicherheit gegenüber Fremdsignalstörungen ist die Bereitstellung von Meldeeinrichtungen, bei denen die Dauer einer Deaktivierungsphase und die Anzahl der erneuten Meldesignalabgaben bis zur Einleitung der Deaktivierungsphase programmierbar ist. Zudem kann mittels eines Fremdsignal-Überprüfungssystems bestehend aus Prüfsender und -empfänger bereits vor einer Alarmauslösung eine Fremdsignalstörung hinsichtlich der Blockierung der Anlage ausgewertet und damit die Störsicherheit weiter erhöht werden.

## Patentansprüche

1. Meldezentrale für eine drahtlose Meldeanlage, die eine von einer Meldeeinrichtung **(21)** bei einem melderelevanten Ereignis abgegebene Funkmeldung empfängt und auswertet, wobei die Funkmeldung aus zumindest zwei Funksignalen unterschiedlicher Frequenz besteht,
**dadurch gekennzeichnet, daß**
die Meldezentrale **(1)** für die beiden Funksignale zwei getrennte Empfangswege mit getrennten Antennenvorrichtungen **(90, 91)** aufweist, wobei die Antennenvorrichtungen verschiedene Empfangsfrequenzbereiche aufweisen, die durch eine Frequenzlücke voneinander getrennt sind, und daß
das Ergebnis der Auswertung durch die Meldezentrale **(1)** beim Empfang eines der beiden Funksignale von einer Fremdsignalstörung auf der Frequenz des anderen Funksignals abhängig ist.

2. Meldezentrale nach Anspruch 1,
**dadurch gekennzeichnet, daß**
die Funkmeldung ein Alarmierungssignal, ein Fremdeingriffs-warnsignal und ein Batterieentlade-Warnsignal umfaßt.

3. Meldezentrale nach Anspruch 1 oder 2,
**gekennzeichnet durch**
eine erste und zweite Sendeeinrichtung **(11)**, mittels denen in Abhängigkeit des Auswertungsergebnisses der empfangenen Funkmeldung ein Funksignal auf einer ersten Frequenz, die sich innerhalb des ersten Empfangsfrequenzbereichs befindet, bzw. auf einer zweiten Frequenz, die sich innerhalb des zweiten Empfangsfrequenzbereichs befindet, an eine Signalisierungseinrichtung **(70, 71)** gesendet wird.

4. Meldezentrale nach Anspruch 3,
**dadurch gekennzeichnet, daß**
die Frequenzen der von der Meldezentrale **(1)** abgegebenen Funksignale gleich den Frequenzen der von der Meldeeinrichtung **(21)** abgegebenen Funksignale sind.

5. Meldezentrale nach einem der Ansprüche 3 und 4,
**dadurch gekennzeichnet, daß**
die erste und zweite Sendeeinrichtung **(11)** der Meldezentrale **(1)** in einem getrennten Gehäuse angeordnet sind.

6. Meldezentrale nach einem der Ansprüche 1 bis 5,
**gekennzeichnet durch**
eine erste und zweite Empfangseinrichtung, die in einem metallischen Gehäuse **(12, 13)** angeordnet sind.

7. Meldezentrale nach einem der Ansprüche 1 bis 6,
**dadurch gekennzeichnet, daß**
die Meldezentrale **(1)** eine Meldung abgibt bei Erfassen einer Fremdsignalstörung über eine vorbestimmte Zeitdauer.

8. Meldezentrale nach einem der Ansprüche 1 bis 7,
**dadurch gekennzeichnet, daß**
die Meldezentrale **(1)** bei Erfassen einer Fremdsignalstörung auf einer der Frequenzen und zeitgleichem Empfang einer Funkalarmmeldung auf der anderen eine Alarmierung durchführt.

9. Meldezentrale nach einem der Ansprüche 1 bis 7,
**dadurch gekennzeichnet, daß**
die Meldezentrale **(1)** bei Erfassen einer Fremdsignalstörung auf einer der Frequenzen und zeitgleichem Empfang einer Funkalarmmeldung auf der anderen einen Voralarmierungszustand für eine bestimmte Zeitdauer auslöst, während dem der Empfang einer weiteren Funkalarmmeldung zu einer Alarmierung führt.

10. Meldezentrale nach einem der Ansprüche 1 bis 7,
**dadurch gekennzeichnet, daß**
die Meldezentrale **(1)** eine Alarmierung durchführt, wenn auf beiden Frequenzen eine Funkalarmmeldung empfangen wird.

11. Meldezentrale nach einem der Ansprüche 1 bis 7,
**dadurch gekennzeichnet, daß**
die Meldezentrale **(1)** eine Alarmierung durchführt, wenn auf beiden Frequenzen eine Fremdsignalstörung erfaßt wird.

12. Drahtlose Gefahren-Meldeanlage mit einer Meldezentrale nach einem der Ansprüche 1 bis 11 und zumindest einer Meldeeinrichtung **(21)**, die bei einem melderelevanten Ereignis zumindest zwei Funksignale unterschiedlicher Frequenz erzeugt und als Funkmeldung abgibt, wobei die Meldeeinrichtung für die beiden Funksignale zwei getrennte Sendewege mit getrennten Antennenvorrichtungen aufweist, und wobei die Antennenvorrichtungen verschiedene Sendefrequenzbereiche aufweisen, die durch eine Frequenzlücke voneinander getrennt sind.

13. Drahtlose Gefahren-Meldeanlage nach Anspruch 12,
**dadurch gekennzeichnet, daß**
die Meldeeinrichtung **(21)** eine erste und eine zweite Sendeeinrichtung **(35, 36)** aufweist, die steckbar angeordnet sind.

14. Drahtlose Gefahren-Meldeanlage nach Anspruch 12 oder 13,
**gekennzeichnet durch**
eine Einstelleinrichtung zum Einstellen der Dauer einer Deaktivierungsperiode (Schlafzeit) der Meldeeinrichtung **(21)** und/oder zum Einstellen der Anzahl der bei aufeinanderfolgenden melderelevanten Ereignissen möglichen Aktivierungsvorgänge der Meldeeinrichtung **(21)** bis zum Einsetzen der Deaktivierungsperiode.

15. Drahtlose Gefahren-Meldeanlage nach einem der Ansprüche 12 bis 14,
**dadurch gekennzeichnet, daß**
die Meldeeinrichtung **(21)** in vorbestimmten Zeitabständen auf beiden Frequenzen eine Bereitschafts- bzw. Anwesenheitsmeldung an die Meldezentrale **(1)** übermittelt zur Durchführung einer Meldeeinrichtungsüberwachung.

16. Drahtlose Gefahren-Meldeanlage nach Anspruch 15,
**dadurch gekennzeichnet, daß**
die Meldezentrale **(1)** bei zumindest einer fehlenden Bereitschafts- bzw. Anwesenheitsmeldung der Meldeeinrichtung **(21)** eine Signalisierung durchführt.

17. Drahtlose Gefahren-Meldeanlage nach einem der Ansprüche 12 bis 16,
**gekennzeichnet durch**
eine Prüfeinrichtung mit einem Prüfsender, der beim Erfassen eines Fremdsignals durch die Meldezentrale **(1)** zur Abgabe eines Funkprüfsignals auf zumindest einer Frequenz aktiviert wird, und einem Prüfempfänger **(24)** zum Empfangen des Funkprüfsignals und zum Abgeben eines Quittiersignals an die Meldezentrale **(1)** bei ausreichendem Empfang des Funkprüfsignals.

18. Drahtlose Gefahren-Meldeanlage nach Anspruch 17,
**dadurch gekennzeichnet, daß**
das Quittiersignal drahtgebunden von dem Prüfempfänger **(24)** an die Meldezentrale **(1)** weitergeleitet wird.

19. Drahtlose Gefahren-Meldeanlage nach Anspruch 17,
**dadurch gekennzeichnet, daß**
der Prüfempfänger einen Transponder **(24)** aufweist, der seinerseits zumindest ein Funkprüfsignal zumindest einer Frequenz an die Meldezentrale **(1)** abgibt.

20. Verfahren zur drahtlosen Gefahrenmeldung in einer drahtlosen Gefahren-Meldeanlage mit einer Meldezentrale (1) und zumindest einer Meldeeinrichtung, wobei beim Auftreten eines melderelevanten Ereignisses eine Funkmeldung übertragen und hinsichtlich eines Signalisierungsbedarfs ausgewertet wird,
**gekennzeichnet durch** die Schritte
Übertragen von zumindest zwei Funksignalen unterschiedlicher Frequenz über jeweils zwei getrennte Sende- bzw. Empfangswege mit getrennten Antennenvorrichtungen **(90, 91)**, die verschiedene Sende- und Empfangsfrequenzbereiche aufweisen, die durch eine Frequenzlücke voneinander getrennt sind, und
Auswerten eines empfangenen Funksignals in der Meldezentrale **(1)** in Abhängigkeit einer Fremdsignalstörung auf der Frequenz des anderen Funksignals.

## Claims

1. Signalling centre for a wireless signalling system which receives and evaluates a radio signal emitted by a signalling device (21) in the event of a signal-relevant event, the radio signal being composed of at least two radio signals of different frequency, **characterised in that** the signalling centre (1) comprises for both radio signals two separate receive paths with separate antenna units (90, 91), and the antenna units have different receive frequency ranges which are separated by a frequency gap, and the result of evaluation by the signalling centre (1) on receipt of one of the two radio signals is dependent on an external signal interference on the frequency of the other radio signal.

2. Signalling centre according to Claim 1, **characterised in that** the radio report includes an alarm signal, an external interference warning signal and a battery discharge warning signal.

3. Signalling centre according to Claim 1 or 2, **characterised by** a first and a second transmitter unit (11) by means of which in dependence of the evaluation result of a received radio signal, a radio signal is transmitted to a signalling unit on a first frequency which lies within the first receive frequency range or on a second frequency which lies within the second receive frequency range.

4. Signalling centre according to Claim 3, **characterised in that** the frequencies of radio signals transmitted by the signalling centre (1) equal the frequencies transmitted by the signalling device (21).

5. Signalling centre according to one of Claims 3 and 4, **characterised in that** the first and the second transmitter unit (11) of the signalling centre (1) are arranged in a separate housing.

6. Signalling centre according to one of Claims 1 to 5, **characterised by** a first and a second receive unit which are arranged in a metal housing (12, 13).

7. Signalling centre according to one of Claims 1 to 6, **characterised in that** the signalling centre (1) emits a signal on detecting an external interference signal over a predetermined length of time.

8. Signalling centre according to one of Claims 1 to 7, **characterised in that** the signalling centre (1) initiates an alarm on detection of external signal interference on one of the frequencies whilst at the same time receiving a radio alarm signal on the other.

9. Signalling centre according to one of Claims 1 to 7, **characterised in that** the signalling centre (1) triggers a pre-alarm state for a specified temporal duration on detection of external signal interference on one of the frequencies whilst at the same time receiving a radio alarm signal on the other, during which receiving of a further radio alarm signal sets off an alarm.

10. Signalling centre according to one of Claims 1 to 7, **characterised in that** the signalling centre (1) initiates an alarm when a radio alarm signal is received on both frequencies.

11. Signalling centre according to one of Claims 1 to 7, **characterised in that** the signalling centre (1) triggers an alarm when external signal interference is detected on both frequencies.

12. Wireless hazard signalling system comprising a signalling centre according to one of Claims 1 to 11 and at least one signalling device (21) which in the event of a signal-relevant event generates at least two radio signals of different frequency and emits them as a radio signal, and the signalling device for both radio signals comprises two separate transmit paths with separate antenna units, and the antenna units cover different transmit frequency ranges which are separated by a frequency gap.

13. Wireless hazard signalling system according to Claim 12, **characterised in that** the signalling device (21) comprises a first and a second plug-in transmit device (35, 36).

14. Wireless hazard signalling system according to Claim 12 or 13, **characterised by** a setting device for setting the duration of a deactivation period (idle period) of the signalling device and/or for setting the number of possible activating processes of the signalling device (21) in the event of successive signal-relevant events up to initiation of the deactivation period.

15. Wireless hazard signalling system according to one of Claims 12 to 14, **characterised in that** the signalling device (21) transmits on both frequencies at predetermined temporal intervals a ready or present signal to the signalling centre (1) for monitoring of the signalling device.

16. Wireless hazard signalling system according to Claim 15, characterised in that the signalling centre (1) gives a signal when at least one ready or present signal of the signalling device (21) is missing.

17. Wireless hazard signalling system according to one of Claims 12 to 16, **characterised by** a testing device comprising a test transmitter which on detection of an external signal is activated by the signalling centre (1) to emit a radio test signal on at least one frequency, and a test receiver (24) for receiving the radio test signal and to give an acknowledgement signal to the signalling centre (1) when the radio test signal is satisfactorily received.

18. Wireless hazard signalling system according to Claim 17, **characterised in that** the acknowledgement signal is passed on by wire from the test receiver (24) to the signalling centre (1).

19. Wireless hazard signalling system according to Claim 17, **characterised in that** the test receiver comprises a transponder (24) which itself emits at least one radio test signal of at least one frequency to the signalling centre (1).

20. Process for wireless hazard reporting in a wireless hazard warning device comprising a signalling centre (1) and at least one signalling unit, and on appearance of a signal-relevant event a radio signal is transmitted and evaluated relative to a requirement for signalling, **characterised by** the stages of
transmission of at least two radio signals of different frequency via two respectively separated transmit and receive paths with separate antenna units (90, 91) comprising different transmit and receive frequency ranges, which are separated from each other by a frequency gap, and
evaluation of a received radio signal in the signalling centre (1) in dependence of external signal interference on the frequency of the other radio signal.

## Revendications

1. Unité centrale de signalisation pour un système de signalisation sans fil, qui reçoit et analyse un message radio généré par un dispositif de signalisation (21) lors d'un événement signifié par un signal, où le message radio est composé d'au minimum deux signaux radio de fréquence différente.
caractérisée en ce que
l'unité centrale de signalisation (1) présente deux voies distinctes de réception pour les deux signaux radio avec des dispositifs d'antennes distincts (90, 91), les dispositifs d'antennes présentant différentes plages de fréquences de réception, qui sont séparées entre elles par un interstice de fréquence, et en ce que
le résultat de l'analyse par l'unité centrale de signalisation (1) lors de la réception de l'un des deux signaux radio dépend d'une perturbation par un signal étranger sur la fréquence de l'autre signal radio.

2. Unité centrale de signalisation selon la revendication 1,
caractérisée en ce que
le message radio comprend un signal d'alarme, un signal d'avertissement d'une intrusion étrangère et un signal d'avertissement de décharge de batterie.

3. Unité centrale de signalisation selon la revendication 1 ou 2,
caractérisée par
un premier et un deuxième dispositif émetteur (11), au moyen desquels en fonction du résultat d'analyse du message radio reçu, un signal radio est envoyé vers un dispositif de signalisation (70, 71) sur une première fréquence, qui se situe à l'intérieur de la première plage de fréquences de réception ou sur une deuxième fréquence qui se situe à l'intérieur de la deuxième plage de fréquences.

4. Unité centrale de signalisation selon la revendication 3,
caractérisée en ce que
les fréquences des signaux radio générés par l'unité centrale de signalisation (1) sont égales aux fréquences des signaux radio générés par le dispositif de signalisation (21).

5. Unité centrale de signalisation selon l'une des revendications 3 et 4,
caractérisée en ce que
le premier et le deuxième dispositif d'émission (11) de l'unité centrale de signalisation (1) sont disposés dans un boîtier séparé.

6. Unité centrale de signalisation selon l'une des revendications 1 à 5,
caractérisée par un premier et un deuxième dispositif de réception, qui sont disposés dans un boîtier métallique (12, 13).

7. Unité centrale de signalisation selon l'une des revendications 1 à 6,
caractérisée en ce que
l'unité centrale de signalisation (1) génère un message lors de la détection d'une perturbation consistant en un signal étranger sur une durée prédéterminée.

8. Unité centrale de signalisation selon l'une des revendications 1 à 7,
caractérisée en ce que
l'unité centrale de signalisation (1) provoque une alarme lors de la détection d'une perturbation consistant en un signal étranger sur l'une des fréquences et de la réception simultanée d'un message d'alarme radio sur l'autre.

9. Unité centrale de signalisation selon l'une des revendications 1 à 7,
caractérisée en ce que
l'unité centrale de signalisation (1) déclenche un état de préalarme pour une durée prédéterminée lors de la détection d'une perturbation consistant en un signal étranger sur l'une des fréquences et de la réception simultanée d'un message d'alarme radio sur l'autre, pendant lequel la réception prolongée d'un message d'alarme radio déclenche une alarme.

10. Unité centrale de signalisation selon l'une des revendications 1 à 7,
caractérisée en ce que
l'unité centrale de signalisation (1) déclenche une alarme si un message d'alarme radio est reçu sur les deux fréquences.

11. Unité centrale de signalisation selon l'une des revendications 1 à 7,
caractérisée en ce que
l'unité centrale de signalisation (1) déclenche une alarme si une perturbation consistant en un signal étranger est détectée sur les deux fréquences.

12. Système de signalisation sans fils de risques avec une unité centrale de signalisation selon l'une des revendications 1 à 11 et au moins un dispositif de signalisation (21) qui, lors d'un événement signifié par un signal, produit et génère sous forme de message radio au moins deux signaux radio de fréquences différentes, le dispositif de signalisation présentant pour les deux signaux radio deux voies d'émissions distinctes avec des dispositifs d'antennes distincts, et les dispositifs d'antennes présentant différentes plages de fréquences d'émission qui sont séparées les unes des autres par un interstice de fréquence.

13. Système de signalisation sans fils de risques selon la revendication 12,
caractérisé en ce que
le dispositif de signalisation (21) présente un premier et un deuxième dispositif d'émission (35, 36), qui sont agencés de façon enfichable.

14. Système de signalisation sans fils de risques selon la revendication 12 ou la revendication 13,
caractérisé par
un dispositif de réglage pour ajustement de la durée d'une période de désactivation (temps de repos) du dispositif de signalisation (21) et/ ou pour ajustement de la quantité, jusqu'à l'instauration de la période de désactivation, des processus d'activation possibles du dispositif de signalisation (21) lors d'événements successifs signifiés par des signaux.

15. Système de signalisation sans fils de risques selon l'une des revendications 12 à 14,
caractérisé en ce que
le dispositif de signalisation (21) transmet à l'unité centrale de signalisation (1) à des intervalles de temps prédéterminés sur les deux fréquences un message de disponibilité ou de présence pour l'exécution d'un contrôle du dispositif de signalisation.

16. Système de signalisation sans fils de risques selon la revendication 15,
caractérisé en ce que
l'unité centrale de signalisation (1) produit un envoi de signal lors de l'absence d'au moins un message de disponibilité ou de présence du dispositif de signalisation (21).

17. Système de signalisation sans fils de risques selon l'une des revendications 12 à 16,
caractérisé par
un dispositif de test avec un émetteur de test, qui est activé lors de la détection d'un signal étranger par l'unité centrale de signalisation (1) pour générer un signal radio de test sur au minimum l'une des fréquences, et un récepteur de test (24) pour recevoir le signal radio de test et générer vers l'unité centrale de signalisation (1) un signal de confirmation lors de la réception suffisante du signal radio de test.

18. Système de signalisation sans fils de risques selon la revendication 17, caractérisé en ce que
le signal de confirmation est retransmis par fil du récepteur de test (24) à l'unité centrale de signalisation (1).

19. Système de signalisation sans fils de risques selon la revendication 17, caractérisé en ce que
le récepteur de test comprend un transpondeur (24) qui génère, de son côté, au minimum un signal radio de test d'au minimum une fréquence vers l'unité centrale de signalisation (1).

20. Procédé pour la signalisation sans fils de risques dans un système de signalisation sans fils de risques avec une unité centrale de signalisation (1) et au minimum un dispositif de signalisation, où lors de l'apparition d'un événement significatif, un message radio est transmis et analysé en vue de déceler un besoin de signalisation
caractérisé par les étapes suivantes :
transmission d'au minimum deux signaux radio de fréquences différentes par respectivement deux voies distinctes d'émission et de réception avec des dispositifs d'antennes séparés (90, 91), qui comprennent différentes plages de fréquence d'émission et de réception qui sont séparées les unes des autres par un interstice de fréquence, et
exploitation d'un signal radio reçu dans l'unité centrale de signalisation (1) en fonction d'une perturbation consistant en un signal étranger sur la fréquence de l'autre signal radio.
